# EUROPÄISCHE PATENTSCHRIFT

(11) **EP 1 723 312 B1**
(45) Veröffentlichungstag und Bekanntmachung des Hinweises auf die Patenterteilung: **10.12.2008**
(21) Anmeldenummer: 05716827.0
(22) Anmeldetag: 28.02.2005
(51) Int. Cl.: F01D 5/30, F01D 5/32

(54) **ROTOR-SCHLUSS**
ROTOR END
FERMETURE DE ROTOR

(30) Priorität: 08.03.2004 DE 102004011508
(43) Veröffentlichungstag der Anmeldung: 22.11.2006
(73) Patentinhaber: Alstom Technology Ltd, 5400 Baden (CH)
(72) Erfinder: BACHOFNER, René, CH-5417 Untersiggenthal (CH); KAPPIS, Wolfgang, CH-5442 Fislisbach (CH)
(86) Internationale Anmeldenummer: PCT/EP2005/050839
(87) Internationale Veröffentlichungsnummer: WO 2005/085599

(56) Entgegenhaltungen:
- EP-A- 1 028 231
- DE-B- 1 128 864

## Beschreibung

### Technisches Gebiet

Die Erfindung bezieht sich auf das Gebiet der Kraftwerkstechnik. Sie betrifft einen Rotor-Schluss für Rotoren thermischer Turbomaschinen gemäss dem Oberbegriff des Patentanspruches 1 sowie ein Verfahren zur Montage des Rotor-Schlusses.

### Stand der Technik

Thermische Turbomaschinen, wie Turbinen und Verdichter, bestehen im wesentlichen aus einem mit Laufschaufeln bestückten Rotor und einem Stator, in den Leitschaufel n eingehängt sind.

Die feststehenden Leitschaufeln haben die Aufgabe, den Strom des zu verdichtenden bzw. des zu entspannenden gasförmigen Mediums so auf die rotierende Laufbeschaufelung zu lenken, dass die Energieumwandlung mit bestmöglichem Wirkungsgrad erfolgt.

Sowohl Laufschaufeln als auch Leitschaufeln weisen im wesentlichen ein Schaufelblatt und einen Schaufelfuss auf. Um die Laufschaufeln auf dem Rotor bzw. die Leitschaufeln im Stator befestigen zu können, sind im Stator und auf der Rotorwelle Nuten eingestochen. In diese Nuten werden die Füsse der Schaufeln eingeschoben und dort arretiert.

Es ist bekannt, bei Verdichterrotoren mit Umfangsnuten abwechselnd Laufschaufeln und Zwischenstücke in der Rotoreindrehung (Umfangsnut) zu montieren, bis eine Öffnung in Umfangsrichtung verbleibt, welche mit einem sogenannten Rotor-Schluss aufgefüllt wird. Der Rotor-Schluss besteht aus einem halbierten Zwischenstück (zwei Schlusshälften), und einem Keil. Zur Montage des halbierten Zwischenstückes wird eine Restöffnung benötigt, welche schliesslich durch Einschieben eines Keiles verschlossen wird. Die beiden Schlusshälften weisen jeweils eine gerade ausgebildete Seitenfläche auf, die an ihrem oberen Ende mit der oberen Deckfläche der Schlusshälfte einen überstehenden Lappen bildet. Die genannten Seitenflächen stehen sich im eingebauten Zustand gegenüber, wobei sich dann zwischen ihnen der Keil befindet. Nachdem die beiden Schlusshälften und der Keil eingebaut sind, werden abschliessend die Lappen der beiden Schlusshälften über den Keil verstemmt. Dieser bekannte Rotor-Schluss stützt sich am Rotor ab.

Nachteilig an diesem Stand der Technik ist, dass der Keil auf Grund des Kippmomentes der beiden Schlusshälften, welches durch die Fliehkraft während des Betriebes bewirkt wird, in der Lage ist, die verstemmten Lappen aufzubiegen. Der Keil kann somit aus dem Verdichter herausfliegen und es kann zu einem kompletten Verdichterschaden kommen.

Der Anmelderin ist weiterhin ein Rotor-Schluss für Rotoren thermischer Turbomaschinen mit Umfangsnut bekannt, welcher aus zwei Schlusshälften mit sich im eingebauten Zustand gegenüberstehenden Seitenflächen und aneinander angrenzenden Deckflächen bekannt, bei dem die Seitenflächen der Schlusshälften formschlüssig, und zwar mittels einer an sich bekannten Schwalbenschwanz-Verhängung, miteinander verbunden sind. Die beiden Schlusshälften sind dabei in dem Bereich, in dem die Seitenflächen und die Deckflächen der beiden Schlusshälften aneinander angrenzen, lokal miteinander verschweisst. Damit soll eine feste Verankerung des Rotor-Schlusses im eingebauten Zustand erzielt werden. Bei hohen Beanspruchungen reicht diese Verankerung aber oftmals nicht aus.

Andere Rotor-Schlüsse gemäss dem Stand der Technik sind aus EP-A 1 028 231 bzw. DE-B 1 128 864 bekannt.

### Darstellung der Erfindung

Ziel der Erfindung ist es, die genannten Nachteile des Standes der Technik zu vermeiden. Der Erfindung liegt die Aufgabe zu Grunde, einen Rotor-Schluss zu entwickeln, welcher einfach hergestellt und montiert werden kann und bei dem ein Loslösen während des Betriebes verhindert wird, so dass das Auftreten eines Verdichterschadens vermieden wird.

Erfindungsgemäss wird diese Aufgabe bei einem Rotor-Schluss für Rotoren thermischer Turbomaschinen dadurch gelöst, dass der Rotor-Schluss aus zwei Schlusshälften und einem ganzen Schluss-Zwischenstück besteht, wobei die Schlusshälften mittels Schwalbenschwanz-Verhängung der benachbarten beiden Seitenflächen formschlüssig miteinander verbunden sind und die beiden verhängten Schlusshälften mit dem ganzen Schluss-Zwischenstück über eine Schweissnaht im Bereich der Deckflächen fest verbunden sind.

Erfindungsgemäss wird die Aufgabe bei einem Verfahren zur Montage des Rotor-Schlusses dadurch gelöst, dass folgende Schritte ausgeführt werden:
a) In einem ersten Schritt wird in den Restspalt das ganze Schluss-Zwischenstück montiert.
b) In einem zweiten Schritt wird die erste Schlusshälfte von oben in die Umfangsnut des Rotors eingeführt.
c) In einem dritten Schritt wird diese erste Schlusshälfte seitlich in der Umfangsnut verschoben, bis sie im Rotor verankert ist
d) In einem vierten Schritt wird die zweite Schlusshälfte neben der bereits eingebauten ersten Schlusshälfte montiert.
e) In einem fünften Schritt wird die zweite Schlusshälfte so weit in die entgegengesetzte Richtung der Umfangsnut geschoben, bis die erste und die zweite Schlusshälfte über die Schwalbenschwanz-Verhängung formschlüssig miteinander verhängt sind.
f) In einem sechsten Schritt werden schliesslich die beiden formschlüssig verbundenen Schlusshälften mit dem ganzen Schluss-Zwischenstück im Bereich der Deckflächen verschweisst.

Die Vorteile der Erfindung bestehen darin, dass der Rotor-Schluss im eingebauten Zustand sowohl formschlüssig als auch stoffschlüssig verankert ist und somit extrem fest verankert ist. Ausserdem sind die Einzelteile des erfindungsgemässen Rotor-Schlusses einfach herstellbar und die Montage ist gegenüber dem bekannten Stand der Technik nicht komplizierter. Ein Loslösen während des Betriebes wird mit Sicherheit verhindert, so dass das Auftreten eines Verdichterschadens vermieden wird

### Kurze Beschreibung der Zeichnungen

In der Zeichnung ist ein Ausführungsbeispiel der Erfindung dargestellt. Es zeigen:
- Fig. 1: in einer Seitenansicht die beiden Schlusshälften mit Schwalbenschwanzverhängung;
- Fig. 2: eine Seitenansicht des ganzen Schluss-Zwischenstückes mit Vorbereitung der Schweissnaht;
- Fig. 3 a-d: einzelne Schritte zur Montage des erfindungsgemässen Rotor-Schlusses in die Umfangsnut des Rotors;
- Fig. 4: eine Draufsicht auf zwei in der Umfangsnut eingehängte Laufschaufeln mit dem fertig montierten und verschweissten erfindungsgemässen Rotor-Schluss und
- Fig. 5: einen Schnitt entlang der Linie V-V in Fig. 4.

In den Figuren sind jeweils gleiche Positionen mit den gleichen Bezugszeichen versehen. Die Bewegungsrichtung der Teile beim Einbau (Fig. 3) ist mit Pfeilen bezeichnet.

### Wege zur Ausführung der Erfindung

Nachfolgend wird die Erfindung anhand eines Ausführungsbeispieles und der Fig. 1 bis 5 näher erläutert.

Fig. 1 und Fig. 2 zeigen die Seitenansichten der "Einzelteile" eines efindungsgemässen Rotor-Schlusses für einen Verdichterrotor vor dem Einbau, und zwar zeigt Fig. 1 die beiden Schlusshälften 1, 1' und Fig. 2 das ganze Schluss-Zwischenstück 2.

Die sich im eingebauten Zustand gegenüberstehend en Seitenflächen 3, 3' der Schlusshälften 1, 1' sind derart ausgebildet, dass sie eine an sich bekannte Schwalbenschwanz-Verhängung der Schlusshälften 1, 1' ermöglichen. Dazu weist die erste Schlusshälfte 1 in der Seitenfläche 3 eine Vertiefung 4 auf, während die Seitenfläche 3" der zweiten Schlusshälfte 1' einen in diese Vertiefung 4 passgenauen Vorsprung 5 aufweist (Fig. 1). Ein Zusammenfügen (Verhängen) der beiden Teile 1 und 1' führt daher zu einem Formschluss (Fig. 3d). Um die verhängten Schlusshälften 1, 1' und das ganze Schluss-Zwischenstück 2 im eingebauten Zustand zu sichern, ist im Bereich der Deckflächen 6, 6' der beiden Schlusshälften 1, 1' und der Deckfläche 7 des Schluss-Zwischenstückes 2 eine Schweissnahtvorbereitung 8 vorgesehen, in welche dann eine Schweissnaht 9 geschweisst wird.

In den Fig. 3a bis 3d ist der Montagevorgang des Rotor-Schlusses dargestellt. Zunächst werden in die Umfangsnut 10 des Verdichterrotors 11 sämtliche Laufschaufeln 12, 12' usw. und Zwischenstücke montiert, bis eine Restöffnung 13 entsteht, in welche nur noch der Rotor-Schluss montiert werden kann. Seine Montage erfolgt folgendermassen:

In einem ersten Schritt wird zunächst das ganze Schluss-Zwischenstück 2 in die Umfangsnut 10 eingebaut. Dann wird die erste Schlusshälfte 1 von oben in die Umfangsnut 10 eingeführt (Fig. 3a) und in einem dritten Schritt seitlich in der Umfangsnut 10 verschoben, bis sie im Rotor 11 verankert ist (Fig. 3b). Danach wird in einem vierten Schritt die zweite Schlusshälfte 1' neben der bereits eingebauten ersten Schlusshälfte 1 montiert (Fig. 3c) und in einem fünften Schritt so weit in die entgegengesetzte Seite der Umfangsnut 10 geschoben, bis die beiden Schlusshälften 1, 1' formschlüssig verbunden sind. Die beiden Teile 1, 1' sind damit über den Schwalbenschwanz verhängt Fig. 3d). Abschliessend werden in einem sechsten Schritt die beiden formschlüssig verbundenen Schlusshälften 1, 1' und das ganze Schluss-Zwischenstück 2 im Bereich der Deckflächen 6, 6, 7 mittels einer Schweissnaht 9 gesichert.

Die Vorteile der Erfindung bestehen darin, dass der Rotor-Schluss im eingebauten Zustand formschlüssig und stoffschlüssig fest verankert ist. Diese Verankerung des Rotor-Schlusses verhindert ein Loslösen während des Betriebes und eine dadurch hervorgerufene Schädigung der Turbomaschine. Ausserdem sind die Einzelteile des erfindungsgemässen Rotor-Schlusses einfach herstellbar, man benötigt keinen zusätzlichen Keil mehr, und die Montage ist gegenüber dem bekannten Stand der Technik nicht komplizierter.

Selbstverständlich ist die Erfindung nicht auf das oben beschriebene Ausführungsbeispiel beschränkt.

### Bezugszeichenliste

- 1, 1': Schlusshälfte
- 2: ganzes Schluss-Zwischenstück
- 3, 3': Seitenflächen der Schlusshälften
- 4: Vertiefung
- 5: Vorsprung
- 6, 6': Deckflächen der Schlusshälften
- 7: Deckfläche des Schluss-Zwischenstückes
- 8: Schweissnahtvorbereitung
- 9: Schweissnaht
- 10: Umfangsnut
- 11: Rotor
- 12,12': Laufschaufel
- 13: Restöffnung in der Umfangsnut

## Patentansprüche

1. Rotor-Schluss für Rotoren (11) thermischer Turbomaschinen mit Umfangsnut (10), bestehend aus zwei Schlusshälften (1, 1') mit sich im eingebauten Zustand gegenüberstehenden Seitenflächen (3, 3') und aneinander angrenzenden Deckflächen (6, 6'), wobei die Seitenflächen (3, 3') der Schlusshälften (1, 1') mittels Schwalbenschwanzverhängung formschlüssig miteinander verbunden sind, **dadurch gekennzeichnet, dass** der Rotor-Schluss ferner aus einem ganzen Schluss-Zwischenstück (2) mit einer Deckflächen (7) besteht und die beiden verhängten Schlusshälften (1, 1') mit dem ganzen Schluss-Zwischenstück (2) über eine Schweissnaht (9) im Bereich der Deckflächen (6, 6', 7) fest verbunden sind.

2. Verfahren zur Montage eines Rotor-Schlusses nach Anspruch 1 In einer Restöffnung (13) einer Umfangsnut (10) eines Rotors (11) einer thermischen Turbomaschinen **dadurch gekennzeichnet, dass**
a) in einem ersten Schritt in die Restöffnung (13) das ganze Schluss-Zwischenstück (2) montiert wird,
b) in einem zweiten Schritt die erste Schlusshälfte (1) von oben in die Umfangsnut (10) des Rotors (11) eingeführt wird,
c) in einem dritten Schritt diese erste Schlusshälfte (1) seitlich in der Umfangsnut (10) verschoben wird, bis sie im Rotor (11) verankert ist,
d) in einem vierten Schritt die zweite Schlusshälfte (1') neben der bereits eingebauten ersten Schlusshälfte (1) von oben in die Umfangsnut (10) des Rotors (11) eingeführt wird,
e) in einem fünften Schritt die zweite Schlusshälfte (1') so weit in die entgegengesetzte Richtung der Umfangsnut (10) geschoben wird, bis die erste Schlusshälfte (1) und die zweite Schlusshälfte (1') über die Schwalbenschwanz-Verhängung formschlüssig miteinander verhängt sind und
f) in einem sechsten Schritt schliesslich die beiden formschlüssig verbundenen Schlusshälften (1, 1') mit dem ganzen Schluss-Zwischenstück (2) im Bereich der Deckflächen (6, 6', 7) verschweisst werden.

## Claims

1. Rotor end piece for rotors (11) of thermal turbomachines having a circumferential slot (10), consisting of two end piece halves (1, 1') having side faces (3, 3') opposite one another in the installed state and top surfaces (6, 6') adjoining one another, the side faces (3, 3') of the end piece halves (1, 1') being connected to one another in a form-fitting manner by means of a dovetail interlocking connection, **characterized in that** the rotor end piece further consists of a whole intermediate end piece (2) having a top surface (7) and the two interlocked end piece halves (1, 1') being firmly connected to the whole intermediate end piece (2) in the region of the top surfaces (6, 6', 7) via a weld (9).

2. Method of fitting a rotor end piece according to Claim 1 in a residual opening (13) of a circumferential slot (10) of a rotor (11) of a thermal turbomachine, **characterized in that**
a) in a first step, the whole intermediate end piece (2) is fitted in the residual opening (13),
b) in a second step, the first end piece half (1) is inserted into the circumferential slot (10) of the rotor (11) from above,
c) in a third step, this first end piece half (1) is displaced laterally in the circumferential slot (10) until it is anchored in the rotor (11),
d) in a fourth step, the second end piece half (1') is inserted next to the already installed first end piece half (1) into the circumferential slot (10) of the rotor (11) from above,
e) in a fifth step, the second end piece half (1') is pushed into the opposite side of the circumferential slot (10) until the first end piece half (1) and the second end piece half (1') are interlocked in a form-fitting manner via the dovetail interlocking connection, and
f) finally, in a sixth step, the two end piece halves (1, 1') connected in a form-fitting manner are welded to the whole intermediate end piece (2) in the region of the top surfaces (6, 6', 7).

## Revendications

1. Fermeture de rotor pour rotors (11) de turbomachines thermiques comprenant une rainure périphérique (10), constituée de deux moitiés de fermeture (1, 1') avec des surfaces latérales (3, 3') opposées dans l'état installé et des surfaces de couverture adjacentes (6, 6'), les surfaces latérales (3, 3') des moitiés de fermeture (1, 1') étant connectées les unes aux autres par engagement par coopération de forme au moyen d'un assemblage en queue d'aronde, **caractérisée en ce que** la fermeture de rotor se compose en outre d'une pièce intermédiaire de fermeture entière (2) avec une surface de couverture (7) et **en ce que** les deux moitiés de fermeture assemblées (1, 1') sont connectées fixement à la pièce intermédiaire de fermeture entière (2) par le biais d'un joint de soudure (9) dans la région des surfaces de couverture (6, 6', 7).

2. Procédé de montage d'une fermeture de rotor selon la revendication 1 dans une ouverture résiduelle (13) d'une rainure périphérique (10) d'un rotor (11) d'une turbomachine thermique, **caractérisé en ce que**
a) dans une première étape, la pièce intermédiaire de fermeture entière (2) est montée dans l'ouverture résiduelle (13),
b) dans une deuxième étape, la première moitié de fermeture (1) est introduite par le haut dans la rainure périphérique (10) du rotor (11),
c) dans une troisième étape, cette première moitié de fermeture (1) est poussée latéralement dans la rainure périphérique (10), jusqu'à ce qu'elle soit ancrée dans le rotor (11),
d) dans une quatrième étape, la deuxième moitié de fermeture (1') est introduite par le haut dans la rainure périphérique (10) du rotor (11) à côté de la première moitié de fermeture (1) déjà installée,
e) dans une cinquième étape, la deuxième moitié de fermeture (1') est poussée dans la direction opposée de la rainure périphérique (10) jusqu'à ce que la première moitié de fermeture (1) et la deuxième moitié de fermeture (1') soient assemblées l'une à l'autre par engagement par coopération de forme par le biais de l'assemblage en queue d'aronde, et
f) dans une sixième étape, finalement, les deux moitiés de fermeture (1, 1') assemblées par engagement par coopération de forme sont soudées à la pièce intermédiaire de fermeture entière (2) dans la région des surfaces de couverture (6, 6', 7).
